# EUROPÄISCHE PATENTSCHRIFT

(11) **EP 2 246 938 B1**
(45) Veröffentlichungstag und Bekanntmachung des Hinweises auf die Patenterteilung: **30.11.2011**
(21) Anmeldenummer: 10008601.6
(22) Anmeldetag: 13.04.2007
(51) Int. Cl.: H01R 4/50, H01R 4/48

(54) **Elektrischer Verbinder**
Electr. connector
Connecteur électrique

(30) Priorität: 25.04.2006 DE 102006019655
(43) Veröffentlichungstag der Anmeldung: 03.11.2010
(62) Teilanmeldung aus: 07007567.6
(73) Patentinhaber: Wago Verwaltungsgesellschaft mbH, 32423 Minden (DE)
(72) Erfinder: Stromiedel, Konrad, 99735 Wolkramshausen (DE)
(74) Vertreter: Gerstein, Hans Joachim

(56) Entgegenhaltungen:
- EP-A- 0 735 616
- WO-A-00/31830
- DE-A1- 19 803 085

## Beschreibung

Die Erfindung betrifft eine Vorrichtung mit elektrischem Verbinder, mindestens einem Kontaktstift und mindestens einem elektrischen Leiter mit einem Isolierstoffgehäuse, das an zwei einander gegenüberliegenden Gehäuseseiten Einstecköffnungen aufweist, und zwar auf der einen Seite für das Einführen eines elektrischen Kontaktstiftes und auf der anderen Seite für das Einstecken des isolationsfreien Endes mindestens eines elektrischen Leiters. Auf der Stift-Seite besitzt der Verbinder einen Stift-Klemmkontakt, so dass der Verbinder auf den Kontaktstift einer Leiterplatte oder auf den Anschluss-Kontaktstift eines sonstigen Gegenkontaktes aufsteckbar ist, und auf der Leiter-Seite besitzt der Verbinder für jeden anzuschließenden elektrischen Leiter einen Blattfeder-Klemmanschluss mit einer Blattfeder, die sich in Leitereinsteckrichtung und schräg gegen den elektrischen Leiter erstreckt und mit ihrem Blattfederende das isolationsfreie Ende des eingesteckten elektrischen Leiters festklemmt. Das Isolierstoffgehäuse des Verbinders stellt für jeden anzuschließenden elektrischen Leiter einen Anschlussraum zur Verfügung, in den der Kontaktstift und der elektrische Leiter nebeneinander mit in etwa paralleler Ausrichtung einsteckbar sind derart, dass sich der Kontaktstift und der elektrische Leiter mit ihren axialen Längen überlappen. Dabei ist der Kontaktstift in dem Anschlussraum lage-fixiert gehalten. Das Blattfederende des Blattfeder-Klemmanschlusses liegt an derjenigen Seite des elektrischen Leiters an, die dem Kontaktstift gegenüberliegt, so dass die Klemmkraft der Blattfeder den elektrischen Leiter in Richtung des Kontaktstiftes drückt.

Elektrische Verbinder dieses Typs sind bereits 1976 in der GB 1 528 993 beschrieben. Sie sind dort als zweipolige Verbinder vorgestellt, bestehend aus zwei einpoligen Verbindern, die in einem gemeinsamen Blockgehäuse aus Isolierstoff angeordnet sind, so dass der zweipolige Blockgehäuse-Verbinder mit Bezug auf zwei parallel positionierte Kontaktstifte als "plug and socket arrangement" verstanden werden kann. Gemäß der GB 1 528 993 sind für das Aufstecken des Verbinders auf die Kontaktstifte Buchsen-Klemmkontakte vorgesehen, die derart auszuführen sind, dass der Verbinder im Bedarfsfall wieder von den Kontaktstiften abgezogen werden kann. Ebenso ist vorgesehen, dass auch die auf der anderen Seite des Verbinders vorhandenen Blattfeder-Klemmanschlüsse für die elektrische Leiter im Bedarfsfall wieder geöffnet werden können, indem die Blattfedern der Blattfeder-Klemmanschlüsse mittels eines Werkzeuges zurückgedrückt werden, so dass die elektrischen Leiter aus dem Verbinder wieder herausgezogen werden können.

Ein weiterer Verbinder dieses Typs ist aus der EP 0 735 616 A2 bekannt (siehe dort Figuren 18 und 19). Er ist als "elektrischer Steckverbinder" bezeichnet, der auf die eingelöteten Kontaktstifte einer Leiterplatte aufsteckbar ist und infolge eines tulpenförmig auffedernden Buchsen-Klemmkontaktes auch wieder von den Kontaktstiften abziehbar ist. Auf der anderen Seite des Verbinders ist wiederum ein Blattfeder-Klemmanschluss für den elektrischen Leiter vorhanden, der ebenfalls (wie bei der GB 1 528 993) als lösbarer Blattfeder-Klemmanschluss ausgeführt ist.

Beide vorgenannten Verbinder gehen davon aus, dass ihre Stift-Klemmkontakte und ihre Leiter-Klemmanschlüsse in ihrer Gesamtheit aus einem Stück Federstahlblech gefertigt sind, wobei das Stück Federstahlblech auf der Stift-Seite zu einem Buchsen-Klemmkontakt verformt ist und auf der Leiter-Seite einen integrierten Blattfeder-Klemmanschluss für den elektrischen Leiter bildet. Zwischen beiden Seiten übernimmt das Stück Federstahlblech die Stromleitungsfunktion, so dass bei der Materialauswahl auch auf eine brauchbare Stromleitfähigkeit des Federstahlbleches geachtet werden muss, was sich in den Materialkosten des Federstahlbleches niederschlägt.

Hinsichtlich ihrer konstruktiven Bauform sind die beiden vorgenannten Verbinder in der Weise ausgeführt, dass der Stift-Klemmkontakt einerseits und der Leiter-Klemmanschluss andererseits ausreichend voneinander entfernt angeordnet sind, so dass sich beide Seiten nicht gegenseitig behindern können. Die Isolierstoffgehäuse dieser bekannten Verbinder sind entsprechend groß bemessen.

WO 00/318830 offenbart eine Leiterplattenanschlussklemme mit einer U-förmig gebogenen Blattfeder, die in ein Isolierstoffgehäuse eingebaut ist. Am Boden des Isolierstoffgehäuses ist ein Leiterplattenanschluss-Kontaktstift eingebaut, der bündig mit der Unterseite einer Leitereinführungsöffnung im Isolierstoffgehäuse abschließt und an den ein elektrischer Leiter beim Einschieben in die Leiteranschlussklemme flächig anliegt. Das Blattfederende der Blattfeder drückt den elektrischen Leiter dabei gegen den Kontaktstift.

Eine ähnliche Ausführungsform eines elektrischen Steckverbinders ist auch in der EP 0 735 616 A2 gezeigt. Ein elektrischer Leiter wird durch das Blattfederende gegen ein Stromschienenstück gedrückt, das ebenfalls bündig mit der Leitereinführungsöffnung abschließt, so dass der Leiter flächig an dem Stromschienenstück anliegt.

DE 198 03 085 A1 offenbart eine Anschlussklemme mit einer U-förmig gebogenen Blattfeder in einem Isolierstoffgehäuse, die mit ihren beiden freien Enden jeweils einen elektrischen Leiter kontaktiert und gegen ein jeweiliges Stromschienenstück drückt. Die Stromschienenstücke sind umgebogen, um einen weiteren zentralen Kontaktpunkt für einen Kontaktstift bereitzustellen. Die elektrischen Leiter liegen flächig an dem Stromschienenstück an, wobei das Stromschienenstück fest eingebaut ist. Damit kann ein separater Kontaktstift unabhängig von den elektrischen Leitern an unterschiedlichen Klemmstellen in die Anschlussklemme eingefügt und kontaktiert werden.

Aufgabe der Erfindung ist es, eine Vorrichtung der vorgenannten Art zu schaffen, der kostengünstiger herzustellen ist und dessen Baugröße zudem erheblich reduziert werden kann, so dass der Verbinder auch unter beengten Platzverhältnissen sowohl als einpoliger als auch als mehrpoliger Verbinder eingesetzt werden kann.

Diese Aufgabe wird durch die Vorrichtung mit den Merkmalen des Anspruchs 1.

Gemäß der Lehre der vorliegenden Erfindung wird vorgeschlagen Kontaktstifte zu verwenden, die unterhalb ihres Kopfendes mit einer Vorwölbung ausgebildet sind, deren Scheitellinie sich quer zur Längsachse des Kontaktstiftes erstreckt. In Verbindung mit einer in Richtung der Längsachse des Kontaktstiftes verlaufenden Kontaktlinie eines elektrischen Leiters ergibt sich dann im Kreuzungspunkt der genannten Linien ein punktförmiger Anlagekontakt mit einer höheren spezifischen Flächenpressung, wodurch der Stromübergang in diesem Kontaktpunkt verbessert ist. Der elektrische Leiter ist in einem konstruktiv zugelassenen Verschiebebereich quer zu seiner Leiterachse verschiebbar (vorzugsweise parallel verschiebbar ist).

Bevorzugt kontaktiert der elektrische Leiter den Kontaktstift direkt (siehe Anspruch 2), so dass diese Ausführungsform zu Stromleitungszwecken zwischen dem elektrischen Leiter und dem Kontaktstift kein zusätzliches stromleitendes Material benötigt. Das ist kosten- und materialsparend. Diese Ausführungsform des Verbinders wird bevorzugt für eindrähtige massive elektrische Leiter verwendet, da diese ohne vorheriges Öffnen des Blattfeder-Klemmanschlusses in den Anschlussraum des Verbinders einsteckbar sind.

Ein Verbinder mit den vorstehenden Merkmalen ist äußerst kostengünstig herzustellen. Bei dem neuen Verbinder wird nur noch ein kleines Stück Federstahlblech verwendet und zwar ausschließlich zur Bildung des Blattfeder-Klemmanschlusses. Der hierfür erforderliche Materialeinsatz kann insbesondere dann erheblich reduziert werden, wenn sich die Blattfeder des Blattfeder-Klemmanschlusses am Isolierstoffgehäuse des Verbinders abstützt.

Bevorzugt besitzt der Blattfeder-Klemmanschluss eine U-förmig gebogene zweischenkelige Blattfeder, die einen Blattfeder-Klemmschenkel und einen Blattfeder-Halteschenkel aufweist, wobei der Blattfeder-Halteschenkel in dem Isolierstoffgehäuse des Verbinders durch Verrastung mit dem Isolierstoffgehäuse festgelegt ist.

Hinsichtlich der geforderten Reduzierung der Baugröße des Verbinders gehört es zur Lehre der Erfindung, dass sich die in den Verbinder einzusteckenden axialen Längen des Kontaktstiftes und des elektrischen Leiters überlappen. Diese Überlappung kann maximal sein, indem der elektrische Leiter bis zu einer bodenseitigen Abschlusswand in den Anschlussraum des Verbinders eingesteckt wird, so dass das Ende des elektrischen Leiters bis nahe an den Fußpunkt des elektrischen Kontaktstiftes oder eines sonstigen Anschlussstiftes herangeführt ist. Durch diese maximale Überlappung wird erreicht, dass die Bauhöhe des Verbinders nicht wesentlich größer ist als die Einstecktiefe des elektrischen Leiters.

Die neuen Verbinder können pro Pol einen oder zwei Anschlussräume für elektrische Leiter aufweisen, wobei für einen Verbinder mit zwei Anschlussräumen nur ein Kontaktstift ausreichend ist, wenn dieser mittig zwischen den Anschlussräumen positioniert ist und beiden Anschlussräumen als Kontaktstift dient.

Die erfindungsgemäßen Verbinder können prinzipiell auf jeden in der Praxis gebräuchlichen Kontaktstift und/oder Anschlussstift aufgesteckt werden. Eine bevorzugte Ausführungsform sieht vor, das Kopfende des jeweiligen Kontaktstiftes in dem Anschlussraum durch einen Isolierstoff-Übergriff positionsgenau zu fixieren. Diese Positionsgenauigkeit des jeweils verwendeten Kontaktstiftes verbessert die Kontaktanlage des elektrischen Leiters an dem Kontaktstift.

Dem gleichen Zweck der Positionsgenauigkeit des Kontaktstiftes dient die Ausgestaltung, wonach das Fußende des Kontaktstiftes mittels eines seitlichen Stützlagers gegen das Isolierstoffgehäuse des Verbinders lage-fixiert gehalten ist.

Die in dem Isolierstoffgehäuse des Verbinders positionsgenau und lage-fixiert gehaltenen Kontaktstifte können auf Wunsch der weiterverarbeitenden Industrie bereits von dem Herstellerbetrieb der neuen Verbinder in die jeweiligen Anschlussräume des Verbinders eingesteckt werden, so dass dann die weiterverarbeitende Industrie die Verbinder mit den fußseitig vorstehenden Kontaktstiften direkt z.B. in die Einlötöffnungen einer Leiterplatte einsetzen kann und verlöten kann.

Nachfolgend werden Ausführungsbeispiele der Erfindung anhand der Zeichnungen beschrieben. Es zeigen:
- Fig. 1 + 2 :: ein erstes Ausführungsbeispiel eines erfindungsgemäßen Verbin- ders,
- Fig. 3 - 5 :: drei weitere Beispiele von Ausführungsformen,
- Fig. 6-8 :: zwei Ausführungsbeispiele mit einer Auszugssperre des Kontakt- stiftes aus dem Verbindergehäuse,
- Fig. 9 - 15 :: zwei Anwendungsbeispiele eines erfindungsgemäßen Verbinders.

Fig. 1 zeigt einen Querschnitt durch einen Verbinder gemäß der Erfindung und zwar im aufgesteckten Zustand auf einen Kontaktstift 3, der in die Leiterplatte 4 eingelötet ist. Der Kontaktstift 3 besitzt die Vorwölbung 5 und ist mittels des Isolierstoff-Übergriffs 6 positionsgenau in dem Anschlussraum 7 des Isolierstoffgehäuses 8 gehalten.

Der elektrische Leiter 9 wird von der oberen Seite in den Verbinder eingesteckt. In dem Anschlussraum 7 des Verbinders sind der Kontaktstift 3 und der elektrische Leiter 9 nebeneinander angeordnet und überlappen sich mit ihren axialen Längen. Mittels der Vorwölbung 5 kontaktiert der Kontaktstift den elektrischen Leiter 9 direkt, so dass ein unmittelbarer Stromübergang zwischen dem Kontaktstift und dem elektrischen Leiter stattfindet.

Der elektrische Leiter 9 ist (wie die Gehäusedarstellung in Fig. 1 zeigt) mittels der Federkraft (Klemmkraft) der Blattfeder 11 nach links gegen den Kontaktstift 3 verschiebbar. Die Verschiebung erfolgt innerhalb des konstruktiv zugelassenen Verschiebebereichs 10. Das gewährleistet, dass der elektrische Leiter stets kontaktsicher an dem jeweils verwendeten Kontaktstift anliegt.

Die in den Verbinder eingebaute Blattfeder ist U-förmig aus einem Stück Federstahlblech gefertigt und besitzt einen Blattfeder-Klemmschenkel 11 und einen Blattfeder-Halteschenkel 12. Sie ist mit ihrem Kopfbogen 13 und ihrem Halteschenkel 12 in dem Isolierstoffgehäuse lage-fixiert gehalten.

In dem Isolierstoffgehäuse des Verbinders ist in der üblichen Weise eine Prüföffnung 14 vorgesehen. Auch ist es möglich, das Isolierstoffgehäuse mit einem Drücker aus Isolierstoff auszurüsten, der manuell zu betätigen ist, um im Bedarfsfall den Blattfeder-Klemmschenkel 11 von dem elektrischen Leiter 9 abzudrücken, so dass die Klemmung des elektrischen Leiters gelöst ist und der elektrische Leiter aus dem Verbinder herausgezogen werden kann. Das gleiche Ergebnis wird üblicherweise auch mit einer Betätigungsöffnung im Isolierstoffgehäuse erreicht, durch die ein Werkzeug (z.B. eine Schraubendreherklinge) bis an den Blattfeder-Klemmschenkel 11 herangeführt werden kann, wie dies z.B. auch in der Fig. 3 dargestellt ist.

Fig. 2 zeigt in perspektivischer Darstellung einen mehrpoligen Verbinder der erfindungsgemäßen Art mit einem aus Isolierstoff gefertigten Blockgehäuse 15. Die in das Blockgehäuse insgesamt eingebauten fünf einpoligen Verbinder sind baugleich und entsprechen jeweils dem Ausführungsbeispiel gemäß Fig. 1. Sie sind zueinander wechselseitig ausgerichtet. Dieses Anordnungsschema ist platzsparend, es kann aber auch durch jedes andere gewünschte Anordnungsschema ersetzt werden.

Fig. 3 zeigt den perspektivischen Querschnitt eines einpoligen Verbinders, der nicht Gegenstand der vorliegenden Erfindung ist, mit einem Anschlussraum 16, der für den Anschluss eines mehrdrähtigen flexiblen Leiters 17 besondere Merkmale aufweist. Der Anschlussraum schließt an seiner linken Seite mit einer Kontaktwand 18 ab, die zwischen dem flexiblen Leiter 17 und dem Kontaktstift 19 positioniert ist und die in einen konstruktiv zugelassenen Verschiebebereich 20 quer zur Leiterachse des elektrischen Leiters 17 und gemeinsam mit diesem in Richtung des Kontaktstiftes 19 verschiebbar ist, um einen guten elektrischen Kontakt zwischen dem Kontaktstift, der Kontaktwand und dem flexiblen Leiter sicherzustellen. Die Kontaktwand 18 führt den flexiblen Leiter beim Einsteckvorgang bis in eine bodenseitige, zur Kontaktwand hin offene Leiter-Fangtasche 21, wodurch verhindert wird, dass beim Einsteckvorgang Einzeldrähte von dem mehrdrähtigen flexiblen Leiter 17 abspleissen. Die Leiterklemmstelle zwischen der Blattfeder 22 und der Kontaktwand 18 kann zum Anschließen und Lösen des elektrischen Leiters geöffnet werden, indem eine Schraubendreherklinge über die Betätigungsöffnung 23 in den Anschlussraum eingeführt wird und mittels der Schraubendreherklinge die Blattfeder vom elektrischen Leiter wegbewegt wird. Bei 24 ist die übliche Prüföffnung vorgesehen.

Fig. 4 zeigt einen Verbinder, der mit dem Verbinder gemäß Fig. 1 vergleichbar ist, bei dem jedoch der in den Anschlussraum eingesteckte Kontaktstift 25 ein unteres Stützlager 26 aufweist, das gegen das Isolierstoffgehäuse des Verbinders gerichtet ist und die Positionsgenauigkeit des Kontaktstiftes in dem Anschlussraum verbessert.

Fig. 5 zeigt im Querschnitt einen einpoligen Verbinder gemäß der Erfindung, der zwei Anschlussräume für zwei elektrische Leiter 27 und 28 besitzt und zur Herstellung einer elektrischen Verbindung auf nur einen Kontaktstift 29 aufsteckbar ist. Der Kontaktstift 29 ist zu seiner Längsachse spiegelsymmetrisch ausgebildet und dient somit beiden Anschlussräumen als Kontaktstift. Er besitzt beidseitig jeweils ein Stützlager 30, die das positionsgenaue Aufstecken des Verbinders auf den Kontaktstift gewährleisten.

Im Regelfall werden die Verbinder auf den Kontaktstift einer Leiterplatte oder auf den Anschluss-Kontaktstift eines sonstigen Gegenkontaktes (z.B. an einem elektrischen Gerät) aufgesteckt. Das kann wahlweise vor oder nach dem Anschließen der elektrischen Leiter an den Verbinder erfolgen. Im Bedarfsfall, z.B. bei einem Defekt eines mit dem Verbinder verdrahteten Bauteils, ist es arbeitstechnisch von Vorteil, den Verbinder von den Kontaktstiften abzuziehen und die komplette Bauteilgruppe (z.B. bestehend aus dem defekten Bauteil und dem mit dem Bauteil verdrahteten Verbinder) gegen eine neue Bauteilgruppe auszutauschen.

In der Praxis gibt es auch Anwendungsfälle für den neuen Verbinder, bei denen verlangt wird, dass der Verbinder nicht von den Kontaktstiften abgezogen werden darf, d.h. es soll für den Kontaktstift eine Auszugssperre vorhanden sein, so dass dieser nicht aus dem Anschlussraum des Verbinders herausgezogen werden kann. Dies ist in den Figuren 6 bis 8 dargestellt.

Fig. 6 zeigt einen Verbinder, der mit dem Ausführungsbeispiel gemäß Fig. 4 vergleichbar ist, jedoch zusätzlich eine Auszugssperre für den Kontaktstift aufweist, der bei diesem Ausführungsbeispiel in der Form der Widerhaken-Verrastungen 31 in den entsprechenden Vertiefungen des Isolierstoffgehäuses des Verbinders wirksam ist.

Die Figuren 7 und 8 zeigen zwei Verbinder, deren Isolierstoffgehäuse in der Weise konstruiert und geformt sind, dass beide Verbinder gemeinsam als eine elektrische Steckverbindung verwendbar sind. In ihrem grundsätzlichen Aufbau sind die Verbinder 32 und 33 mit dem Ausführungsbeispiel gemäß Fig. 4 vergleichbar, jedoch ist bei dem links dargestellten Verbinder 32 der Kontaktstift 34 (der beiden Verbindern gemeinsam ist) mit einer Auszugssperre 35 in dem Isolierstoffgehäuse 36 festgelegt, wohingegen bei dem rechts dargestellten Verbinder 33 das Isolierstoffgehäuse 37 von dem (für beide Verbinder gemeinsamen) Kontaktstift 34 abziehbar ist, wodurch die dargestellte elektrische Steckverbindung geöffnet werden kann.

Die Figuren 9 bis 15 zeigen zwei Anwendungsbeispiele für einen Verbinder gemäß der Lehre der Erfindung, um zu demonstrieren, dass diese sehr gut auch als steckbare Anschluss-Verbinder verwendet werden können, die auf abgewinkelten Kontaktstiften aufsteckbar sind, die ihrerseits in eine Leiterplatte eingelötet sind.

Fig. 11 zeigt eine Leiterplatte 38, in die in einer versetzten Anordnung jeweils ein langer abgewinkelter Kontaktstift 39 und ein kurzer abgewinkelter Kontaktstift 40 eingelötet sind, wobei die versetzte Anordnung gewährleistet, dass die Lötstellen der Kontaktstifte in der Leiterplatte 38 einen ausreichenden, d.h. störungsfreien Abstand voneinander haben.

Die auf die abgewinkelten Kontaktstifte aufsteckbaren Verbinder sind im Querschnitt in Fig. 9 und Fig. 10 dargestellt. Die Fig. 12 und Fig. 13 zeigen die Verbinder als 6-poligen Verbinder 41 in einem gemeinsamen Isolierstoff-Blockgehäuse. Fig. 11 und Fig. 12 zeigen den 6-poligen Verbinder 41 vor dem Aufstecken auf die abgewinkelten Kontaktstifte der Leiterplatte 38. Die Fig. 13 zeigt denselben 6-poligen Verbinder nach dem Aufsteckvorgang.

Fig. 14 zeigt eine Leiterplatte 42 mit abgewinkelten Kontaktstiften (entsprechend der Leiterplatte 38 in Fig. 11), die in das Gehäuse eines Vorschaltgerätes 43 für elektrische Leuchten eingebaut ist derart, dass der erfindungsgemäße 6-polige Verbinder 44 problemlos in einem einzigen Steckvorgang alle erforderlichen Leiter-Verbindungen zu dem Vorschaltgerät und zu der Leuchte herstellen kann (siehe Fig. 15)

## Patentansprüche

1. Vorrichtung mit elektrischem Verbinder (32, 33, 41, 44), mindestens einem Kontaktstift (3, 19, 25, 29, 34, 39, 40) und mindestens einem elektrischen Leiter (9, 17, 27, 28),
- mit einem Isolierstoffgehäuse (8, 36, 37), das an zwei einander gegenüberliegenden Gehäuseseiten Einstecköffnungen aufweist, und zwar auf der einen Seite für das Einführen eines elektrischen Kontaktstiftes (3, 19, 25, 29, 34, 39, 40) und auf der anderen Seite für das Einstecken des isolationsfreien Endes mindestens eines elektrischen Leiters (9, 17, 27, 28),
- auf der Stift-Seite besitzt der Verbinder einen Stift-Klemmkontakt, so dass der Verbinder (32, 33, 41, 44) auf den Kontaktstift (3, 19, 25, 29, 39, 40) einer Leiterplatte (4, 38, 42) oder auf den Anschluss-Kontaktstift (34) eines sonstigen Gegenkontaktes aufsteckbar ist,
- und auf der Leiter-Seite besitzt der Verbinder (32, 33, 41, 44) für jeden anzuschließenden elektrischen Leiter (9, 17, 27, 28) einen Blattfeder-Klemmanschluss mit einer Blattfeder (22), die sich in Leitereinsteckrichtung und schräg gegen den elektrischen Leiter (9, 17, 27, 28) erstreckt und mit ihrem Blattfederende das isolationsfreie Ende des eingesteckten elektrischen Leiters (9, 17, 27, 28) festklemmt,
- wobei das Isolierstoffgehäuse (8, 36, 37) des Verbinders (32, 33, 41, 44) für jeden anzuschließenden elektrischen Leiter (9, 17, 27, 28) einen Anschlussraum (7, 16) zur Verfügung stellt, in den der Kontaktstift (3, 19, 25, 29, 34, 39, 40) und der elektrische Leiter (9, 17, 27, 28) nebeneinander mit in etwa paralleler Ausrichtung einsteckbar sind derart, dass sich der Kontaktstift (3, 19, 25, 29, 34, 39, 40) und der elektrische Leiter (9, 17, 27, 28) mit ihren axialen Längen überlappen,
- wobei der Kontaktstift (3, 19, 25, 29, 34, 39, 40) in dem Anschlussraum (7, 19) lage-fixiert gehalten ist,
- und wobei das Blattfederende des Blattfeder-Klemmanschlusses an derjenigen Seite des elektrischen Leiters (9, 17, 27, 28) anliegt, die dem Kontaktstift (3, 19, 25, 29, 34, 39, 40) gegenüberliegt, so dass die Klemmkraft der Blattfeder (11, 22) den elektrischen Leiter (9, 17, 27, 28) in Richtung des Kontaktstiftes (3, 19, 25, 29, 34, 39, 40) drückt,
**dadurch gekennzeichnet,**
- **dass** der Kontaktstift (3, 19, 25, 29, 34, 39, 40) unterhalb seines Kopfendes eine Vorwölbung (5) aufweist, deren Scheitellinie sich quer zu der Längsachse des Kontaktstiftes (3, 19, 25, 29, 34, 39, 40) erstreckt und die in Richtung des anzuschließenden elektrischen Leiters (9, 17, 27, 28) vorspringt,
- **dass** der elektrische Leiter (9, 17, 27, 28) in einem konstruktiv zugelassenen Verschiebebereich (10, 20) quer zu seiner Leiterachse verschiebbar ist,
- und **dass** das Blattfederende des Blattfeder-Klemmanschlusses in etwa auf der Höhe der Vorwölbung (5) an dem elektrischen Leiter (9, 17, 27, 28) anliegt.

2. Vorrichtung nach Anspruch 1,
**dadurch gekennzeichnet,**
- **dass** der elektrische Leiter (9, 17, 27, 28) den Kontaktstift (3, 19, 25, 29, 34, 39, 40) direkt kontaktiert.

3. Vorrichtung nach Anspruch 1,
**dadurch gekennzeichnet,**
- **dass** der Verbinder (9, 17, 27, 28) zwei Anschlussräume (7, 16) aufweist
- und **dass** der Kontaktstift (29) mittig zwischen den Anschlussräumen (7, 16) positioniert ist und beiden Anschlussräumen (7, 16) als Kontaktstift (3, 19, 25, 29, 34, 39, 40) dient.

4. Vorrichtung nach Anspruch 1,
**dadurch gekennzeichnet,**
- **dass** das Kopfende des Kontaktstiftes (3, 19, 25, 29, 34, 39, 40) durch einen Isolierstoff-Übergriff (6) in dem Isolierstoffgehäuse (8, 36, 37) des Verbinders (32, 33, 41, 44) positionsgenau lage-fixiert ist.

5. Vorrichtung nach Anspruch 1,
**dadurch gekennzeichnet,**
- **dass** das Fußende des Kontaktstiftes (3, 19, 25, 29, 34, 39, 40) mittels eines am Kontaktstift (3, 19, 25, 29, 34, 39, 40) ausgebildeten Stützlagers (26,30) gegen das Isolierstoffgehäuse (3, 36, 37) des Verbinders (32, 33, 41, 44) lage-fixiert gehalten ist.

6. Vorrichtung nach Anspruch 1,
**dadurch gekennzeichnet,**
- **dass** der Blattfeder-Klemmanschluss aus einer U-förmig gebogenen, zweischenkeligen Blattfeder (22) besteht mit einem Blattfeder-Klemmschenkel (11) und einem Blattfeder-Halteschenkel (12)
- und **dass** der Blattfeder-Halteschenkel (12) in dem Isolierstoffgehäuse (8, 36, 37) des Verbinders durch Verrastung mit dem Isolierstoffgehäuse festgelegt ist.

## Claims

1. Device comprising an electrical connector (32, 33, 41, 44), at least one contact pin (3, 19, 25, 29, 34, 39, 40) and at least one electrical conductor (9, 17, 27, 28),
- comprising an insulator housing (8, 36, 37), which has plug-in openings on two oppositely-lying sides of the housing, namely on the one side for inserting an electrical contact pin (3, 19, 25, 29, 34, 39, 40) and on the other side for plugging in an insulation-free end of at least one electrical conductor (9, 17, 27, 28),
- at the pin-side, the connector comprising a pin-clamp contact, so that the connector (32, 33, 41, 44) is pluggable onto the contact pin (3, 19, 25, 29, 39, 40) of a circuit board (4, 38, 42) or onto the contact pin (34) of any other counter contact,
- and on the conductor side, the connector (32, 33, 41, 44) has a leaf-spring clamping connection for each electrical conductor (9, 17, 27, 28) to be connected having a leaf-spring (22) which extends in the conductor plug-in direction and at an angle with respect to the electrical conductor (9, 17, 27, 28) and which fixedly clamping the insulation-free end of the plug-in electrical conductor (9, 17, 27, 28),
- wherein the insulation housing (8, 36, 37) of the connector (32, 33, 41, 44) provides a connection area (7, 16) for each electrical conductor (9, 17, 27, 28) to be connected, with it being possible for the contact pin (3, 19, 25, 29, 34, 39, 40) and the electrical conductor (9, 17, 27, 28) to be plugged in with their axial lengths next to one another with an approximately parallel alignment in respect of the overlap of the contact pin (3, 19, 25, 29, 34, 39, 40) and the electrical conductor (9, 17, 27, 28),
- wherein the contact pin (3, 19, 25, 29, 34, 39, 40) is held fixed in position in the connection area (7, 16),
- and wherein the leaf-spring end of the leaf-spring clamping connection bears against that side of the electrical conductor (9, 17, 27, 28) which is opposite the contact pin (3, 19, 25, 29, 34, 39, 40), so that the clamping force of the leaf-spring (11, 22) presses the electrical conductor (9, 17, 27, 28) in the direction of the contact pin (3, 19, 25, 29, 34, 39, 40), **characterized in**
- **that** the contact pin (3, 19, 25, 29, 34, 39, 40) has a protrusion (5) beneath its top end, the apex line of said protrusion extending transversely with respect to the longitudinal axis of the contact pin (3, 19, 25, 29, 34, 39, 40) and said protrusion projecting in the direction of the electrical conductor (9, 17, 27, 28) to be connected,
- **that** the electric conductor (9, 17, 27, 28) is capable of being moved transversely with respect to its conductor axis in a structurally permitted movement region (10, 20),
- and **that** the leaf-spring end of the leaf-spring clamping connection bears against the electrical conductor (9, 17, 27, 28) approximately at the height of the protrusion (5).

2. Device according to claim 1 **characterized in,**
- **that** the electrical conductor (9, 17, 27, 28) makes direct contact with the contact pin (3, 19, 25, 29, 34, 39, 40).

3. Device according to claim 1, **characterized in,**
- **that** the connector (32, 33, 41, 44) has two connection areas (7, 16)
- and **that** the contact pin (29) is positioned in the middle between the connection areas (7, 16) and serves both connection areas (7, 16) as contact pin (3, 19, 25, 29, 34, 39, 40).

4. Device according to claim 1, **characterized in,**
- **that** the head end of the contact pin (3, 19, 25, 29, 34, 39, 40) is held in a precisely fixed position in the insulator housing (8, 36, 37) of the electrical connector (32, 33, 41, 44) by way of an insulator overhang (6).

5. Device according to claim 1, **characterized in,**
- **that** the food end of the contact pin (3, 19, 25, 29, 34, 39, 40) is held in fixed position against the insulator housing (3, 36, 37) of the connector (32, 33, 41, 44) by means of a support (26, 30) formed on the contact pin (3, 19, 25, 29, 34, 39, 40).

6. Device according to claim 1, **characterized in,**
- **that** the leaf-spring clamp connection consists of a two-limbed leaf-spring (22) with a leaf-spring clamping limb (11) and a leaf-spring holding limb (12),
- and **that** the leaf-spring holding limb (12) is held in fixed position in the insulator housing (8, 36, 37) of the electrical connector by engaging with the insulator housing.

## Revendications

1. Dispositif avec connecteur électrique (32, 33, 41, 44), au moins une broche de contact (3, 19,25, 29, 34, 39, 40) et au moins un conducteur électrique (9, 17, 27, 28),
- avec un boîtier en matériau isolant (8, 36, 37), présentant deux ouvertures d'enfichage situées côté boîtier, opposées l'une à l'autre et, précisément, sur un côté, pour l'insertion d'une broche de contact électrique (3, 19, 25, 29, 34, 39, 40) et, sur l'autre côté, pour l'enfichage de l'extrémité dénudée d'isolation d'au moins un conducteur électrique (9, 17, 27, 28),
- sur le côté broche, le connecteur comprend un contact à serrage de broche, de manière que le connecteur (32, 33, 41, 44) puisse être enfiché sur la broche de contact (3, 19, 25, 29, 39, 40) d'une plaquette à circuits (4, 38, 42) imprimés ou sur la broche de contact de raccordement (34) d'un contact conjugué habituel,
- sur le côté conducteur, le connecteur (32, 33, 41, 44) comprend, pour chaque conducteur électrique (9, 17, 27, 28) à raccorder, un raccordement à serrage à ressort à lamè avec un ressort à lame (22), qui s'étend dans la direction d'enfichage de conducteur et obliquement vers le conducteur électrique (9, 17, 27, 28) et, par son extrémité de ressort à lame, bloque par serrage extrémité, dénudée d'isolation, du conducteur électrique (9, 17, 27, 28) enfiché,
- le boîtier en matériau isolant (8, 36, 37) du connecteur (32, 33, 41, 44) met à disposition, pour chaque conducteur électrique (9, 17, 27, 28) à raccorder, un espace de raccordement (7, 16), dans lequel la broche de contact (3,19, 25, 29, 34, 39, 40) et le conducteur électrique (9, 17, 27, 28) sont susceptibles d'être enfichés l'un à côté de l'autre avec une orientation à peu près parallèle, de manière que la broche de contact (3, 19, 25, 29, 34, 39, 40) et le conducteur électrique (9, 17, 27, 28) se chevauchent avec leurs longueurs axiales,
- la broche de contact (3, 19, 25, 29, 34, 39, 40) est maintenu, fixée en position, dans l'espace de raccordement (7, 19),
- et l'extrémité de ressort à lame du raccordement à serrage à ressort à lame appuie sur le côté du conducteur électrique (9, 17, 27, 28) situé à l'opposé de la broche de contact (3, 19, 25, 29, 34, 39, 40), de manière que la force de serrage du ressort à lame (11, 22) presse le conducteur électrique (9, 17, 27, 28) en direction de la broche de contact (3, 19, 25, 29, 34, 39, 40),
**caractérisé en ce que**
- la broche de contact (3, 19, 25, 29, 34, 39, 40) présente, au-dessous de son extrémité de tête, un bombement en saillie (5), dont la ligne de sommet s'étend transversalement à l'axe longitudinal de la broche de contact (3, 19, 25, 29, 34, 39, 40) et faisant saillie en direction du conducteur électrique (9, 17, 27, 28) à raccorder,
- le conducteur électrique (9, 17, 27, 28) est déplaçable dans une plage de déplacement (10, 20), tolérée de par la construction, transversalement à son axe de conducteur,
et l'extrémité de ressort à lame du raccordement à serrage à ressort à lame appuie sur le conducteur électrique (9, 17, 27, 28), à peu près à hauteur du bombement en saillie (5)

2. Dispositif selon la revendication 1,
- **caractérisé en ce que** le conducteur électrique (9, 17, 27, 28) est en contact direct avec la broche de contact (3,19, 25, 29, 34, 39, 40).

3. Dispositifselon la revendication 1,
**caractérisé en ce que**
- le connecteur (32, 33, 41, 44) présente deux espaces de raccordement (7,16),
- et la broche de contact (29) est positionnée centralement, entre les espaces de raccordement (7, 16) et dessert les deux espaces de raccordement (7, 16) en tant que broche de contact (3, 19, 25, 29, 34, 39, 40).

4. Dispositif selon la revendication 1,
**caractérisé en ce que**
- l'extrémité de tête de la broche de contact (3, 19, 25, 29, 34, 39, 40) est fixée en position, à une position précise, au moyen d'un recouvrement en matériau isolant (6), dans le boîtier en matériau isolant (8,36, 37) du connecteur (32, 33, 41, 44).

5. Dispositif selon la revendication 1,
**caractérisé en ce que**
- l'extrémité de tête de la broche de contact (3, 19, 25, 29, 34, 39, 40) est maintenue fixée en position, au moyen d'un palier de soutien (26, 30), réalisé sur la broche de contact (3, 19, 25, 29, 34, 39, 40), contre le boîtier en matériau isolant (3, 36, 37) du connecteur (32, 33, 41, 44).

6. Dispositif selon la revendication 1,
**caractérisé en ce que**
- le raccordement par borne à ressort à lame est composé d'un ressort à lame (22) à deux branches, plié en forme de U, avec une branche de serrage à ressort à lame (11) et une branche de maintien à ressort à lame (12),
- et **en ce que** la branche de maintien à ressort à lame (12) est fixée dans le boîtier en matériau isolant (8, 36, 37) du connecteur, par encliquetage avec le boîtier en matériau isolant.
